# EUROPÄISCHE PATENTSCHRIFT

(11) **EP 1 603 439 B1**
(45) Veröffentlichungstag und Bekanntmachung des Hinweises auf die Patenterteilung: **11.08.2010**
(21) Anmeldenummer: 04716555.0
(22) Anmeldetag: 03.03.2004
(51) Int. Cl.: A47K 10/34

(54) **PAPIERSPENDER ZUR WAHLWEISEN ABGABE VON FLÜSSIGKEITSGETRINKTEM ODER TROCKENEM PAPIER**
PAPER DISTRIBUTOR FOR DELIVERING LIQUID-IMPREGNATED OR DRY PAPER
DISTRIBUTEUR DE PAPIER POUR DELIVRER DU PAPIER IMPREGNE DE LIQUIDE OU DU PAPIER SEC

(30) Priorität: 13.03.2003 DE 10310944
(43) Veröffentlichungstag der Anmeldung: 14.12.2005
(73) Patentinhaber: Likosar, Ferdinand, 6719 Bludesch (AT); Likosar, Juliane Magdalena, 6719 Bludesch (AT)
(72) Erfinder: LIKOSAR, Ferdinand, A-6719 Bludesch (AT)
(74) Vertreter: Riebling, Peter
(86) Internationale Anmeldenummer: PCT/EP2004/002109
(87) Internationale Veröffentlichungsnummer: WO 2004/080255

(56) Entgegenhaltungen:
- EP-A- 1 097 987
- WO-A-00/08993
- WO-A-99/53816
- GB-A- 1 327 954
- US-A- 4 984 530
- US-A- 4 984 530
- US-B1- 6 319 318

## Beschreibung

Die Erfindung betrifft einen Papierspender mit flüssigkeitsgetränktem Papier, mit dem es möglich ist, eine Papierbahn wahlweise zu befeuchten oder trocken zu entnehmen.

Ein Papierspender mit den Merkmalen des Oberbegriffes von Anspruch 1 ist schon aus Dokument WO 9953816 bekannt.

Ein eingangs genannter Papierspender ist beispielsweise mit dem Gegenstand der DE 34 04 164 A1 bekannt geworden. Dort taucht in einem flüssigkeitsgefüllten Tank ein Transportband ein, welches über eine obere Walze läuft, die sich unmittelbar an der Unterseite des zu befeuchtenden Papiers anlegt.

Mit Hilfe einer Wippe wird die Walze von dem Papier abgeschwenkt oder zugestellt, wodurch wahlweise das Papier befeuchtet werden kann.

Nachteil der genannten Anordnung ist, dass eine unmittelbare Befeuchtung der Papierbahn - ohne Zwischenschaltung von Verteilerwalzen - erfolgt, was mit der Zufuhr einer unerwünscht hohen Flüssigkeitsmenge verbunden ist. Die Papierbahn wird wegen der direkten Übertragung der Flüssigkeit aus dem Tank an die Unterseite der Papierbahn so stark durchfeuchtet, dass - nach den Erfahrungen des Anmelders - eine Entnahme der Papierbahn nicht mehr möglich ist, weil diese so stark durchnässt ist, dass sie beim Herausziehen reißt.

Weiterer Nachteil ist, dass ein Transportmechanismus für die Papierbahn überhaupt fehlt. Es wird zwar angegeben, dass die oberen Gegendruckrollen motorisch oder manuell angetrieben sein können. Nachdem aber die Papierbahn stark durchfeuchtet ist, haben Versuche gezeigt, dass ein Antrieb einenstark durchfeuchteten Papierbahn mit einer drehangetriebenen Gegenrolle (direkt über der Befeuchtungswalze) nicht möglich ist. Die durchfeuchtete Papierbahn löst sich im Antriebsrollenspalt schon weitgehend auf, so dass ein betriebssicherer Transport der Papierbahn nicht gewährleistet ist.

Auch der manuelle Auszug einer stark durchfeuchteten Papierbahn aus einem Papierspender ist nur bedingt möglich, weil die Papierbahn an der Befeuchtungsstelle zum Reißen neigt.

Weiterer Nachteil der bekannten Anordnung ist, dass als Flüssigkeit eine verdunstbare Flüssigkeit verwendet wird. Dies ergibt sich daraus, dass der zur Entnahme der Flüssigkeit bestimmte Bandantrieb sowohl im aktiven Eingriff mit der Papierbahn als auch im weggeschwenkten Zustand stets abgedichtet gegenüber dem Tank sein soll. Damit soll - unabhängig von der Schwenkbewegung der Wippe - ein Verdunsten der Flüssigkeit aus dem Tank vermieden werden. Es hat sich jedoch gezeigt, dass eine derartige Abdichtung der Entnahmewalze gegenüber dem Tank nicht ausführbar ist, insbesondere dann, wenn die Entnahmewalze mit Dichtungen abgedichtet wird und diese Dichtungen den relativ großen Schwenkweg der Wippe mit verfolgen sollen.

Demgemäss besteht der Nachteil der bekannten Anordnung unter anderem auch darin, dass die in dem Tank angeordnete, verdunstbare Flüssigkeit relativ schnell verdunstet, weil die zur Abdichtung vorgesehenen Dichtungen nicht die geforderte Dichtwirkung erbringen.

Ferner soll die Förderung der Flüssigkeit durch den reibungsbelasteten Andruck der Papierbahn selbst auf dem Bandförderer für den Flüssigkeitstransport vorgenommen werden. Eine derartige Förderung funktioniert jedoch nicht, wenn der Bandförderer die Papierbahn entsprechend durchfeuchtet, weil die Reibung des durchfeuchteten Papierbandes an dem Walzenförderer nicht mehr ausreicht, diesen drehend anzutreiben. Aus diesem Grund ist die Flüssigkeitsbeschichtung der Papierbahn bei der genannten Druckschrift DE 34 04 164 A1 ungenügend und die Probleme eines manuellen oder motorischen Antriebes sind ungelöst.

Der Erfindung liegt deshalb die Aufgabe zugrunde, einen Papierspender der eingangs genannten Art so weiterzubilden, dass ein zuverlässiger Transport eines gleichmäßig befeuchteten Papiers gewährleistet ist.

Zur Lösung der gestellten Aufgabe ist die Erfindung gekennzeichnet durch die Merkmale von Anspruch 1.

Mit der gegebenen technischen Lehre wird der wesentliche Vorteil erreicht, dass ein handbetätigtes Förderwerk vorgeschlagen wird, welches mindestens eine Entnahmewalze und mindestens eine sich auf diese abwälzende Übertragungswalze aufweist.

Vorteilhaft übernimmt die Übertragungswalze gleichzeitig die Förderung der Papierbahn, weil die Übertragungswalze von dem handbetätigten Förderwerk drehend angetrieben ist und sich an der einen Seite der Papierbahn anlegt, während die Papierbahn an der anderen Seite über eine entsprechende Gegendruckrolle läuft, welche der Übertragungswalze gegenüberliegt.

Damit werden wesentliche Vorteile gegenüber dem Stand der Technik erreicht, denn mit einem handbetätigten Förderwerk ergibt sich nun erstmals der Vorteil, dass mit einer entsprechenden Handbewegung sowohl der Drehantrieb der Übertragungswalze als auch gleichzeitig die Befeuchtung der Papierbahn bewerkstelligt wird, wodurch ein zweifacher Effekt bei der Betätigung des Hebels des Förderwerkes erzielt wird.

Die Erfindung ist nicht auf die Befeuchtung von Papierbahnen aus Toilettenpapier beschränkt. Es werden nach der Erfindung sämtliche möglichen Papierbahnen als erfindungswesentlich beansprucht, unter anderem auch Papierbahnen mit Kosmetiktüchern, die auf entsprechenden Rollen aufgerollt sind. Ebenso werden Tücher, die zickzackförmig gestapelt sind und die in der gleichen Weise von dem Förderwerk aus einem Aufbewahrungsbehälter entnommen und durch das Förderwerk unter Befeuchtung gefördert werden, als erfindungswesentlich beansprucht.

Weiterer Vorteil der Erfindung ist, dass, je nach Stellung des handbetätigten Förderwerkes, das Papier wahlweise trocken oder feucht aus dem Papierspender entnommen werden kann. Wird der Handhebel des Förderwerkes nicht betätigt, dann kommt es auch nicht zu dem vorher beschriebenen Drehantrieb der Übertragungswalze auf die Papierbahn und daher bleibt die gegebenenfalls mit Flüssigkeit beschichtete Übertragungswalze von der Papierbahn abgehoben und die Papierbahn kann somit trocken aus dem Papierspender durch Zug auf das Papierband entnommen werden.

Wird hingegen der Hebel der Fördervorrichtung betätigt, dann wird die Papierbahn gleichzeitig gefördert und befeuchtet. Die Schwenkbewegung des Hebels der Fördervorrichtung wird über ein Zahnradgetriebe auf die Übertragungswalze drehend übertragen und die Übertragungswalze wird gleichzeitig mit dieser Schwenkbewegung (mit relativ hoher Andruckkraft, die durch den Hebel erzeugt wird) auf die Gegendruckwalze am Gehäuse aufgesetzt. Es bildet sich so ein enger Walzenspalt, durch den die Papierbahn aufgrund der Drehbewegung der Übertragungswalze gefördert wird.

Gleichzeitig ist vorgesehen, dass die in dem Flüssigkeitsbad lagernde (und dort mindestens teilweise in die Flüssigkeit eintauchende) Entnahmewalze federbelastet am Außenumfang der Übertragungswalze anliegt. Diese wird deshalb mit dem Drehantrieb der Übertragungswalze reibschlüssig mitgenommen und die Flüssigkeit wird vom Außenumfang der Entnahmewalze auf den Außenumfang der Übertragungswalze übertragen. Dadurch wird lediglich ein definierter, dünner Flüssigkeitsfilm auf die zu befeuchtende Papierbahn übertragen, der gleichmäßig über den Außenumfang der Übertragungswalze verteilt ist.

In einer nicht-beanspruchten Ausgestaltung der vorliegenden Erfindung ist vorgesehen, dass keine verdunstbare Flüssigkeit verwendet wird, sondern bevorzugt ein Öl. Es hat sich nämlich gezeigt, dass derartige Öle nicht zu einer Auflösung der Papierbahn im Sinne der Herabsetzung der Reißfestigkeit führen, sondern dass beim Tränken einer solchen Papierbahn die Reißfestigkeit nicht wesentlich beeinträchtig wird. Hierdurch ergibt sich der Vorteil, dass die Papierbahn besonders betriebssicher aus dem Papierspender herausgefördert werden kann.

Ein weiterer Vorteil bei der Verwendung von Ölen ist, dass eine Verdunstung praktisch nicht stattfindet. Es kann daher auf aufwendige Dichtungen zwischen dem Tank und den in den Tank eingreifenden Übertragungswalzen oder Bändern verzichtet werden, weil die Verdunstung aus einem Ölbad zu vernachlässigen ist. Daher wird die Verwendung der Flüssigkeit in Form von Öl besonders bevorzugt.

Die Erfindung ist nicht auf Öle allein beschränkt, sondern es können auch schwerverdunstbare Öl-Wasser-Emulsionen, Öl-Wasser-Alkohol-Mischungen oder andere schwer verdunstbare Flüssigkeiten verwendet werden.

Für den Einsatz im Papierspender werden vor allem körperpflegende Weißöle bevorzugt, wie sie sich in der Babypflege bewährt haben.

Der die Flüssigkeit aufnehmende Tank ist als Adapter ausgebaut, der schnell auswechselbar ist.

Ein solcher Tank besteht bevorzugt aus einem geschlossenen, die Flüssigkeit aufnehmenden Kunststoffbehälter, der vor dem Einbau im Papierspender hermetisch versiegelt ist. Ein solcher Kunststofftank wird von oben in den Papierspender eingesetzt, und am Boden des flüssigkeitsaufnehmenden Behälters ist mindestens eine Hohlspitze angeordnet, die gegen den Boden des Tanks gerichtet ist.

Wird demgemäß der Tank von oben her in dem Papierspender eingesetzt, dann durchstößt die am Boden des Behälters angeordnete Hohlspitze den Boden des Tanks und die Flüssigkeit rinnt - gesteuert durch die Hohlspitze - in den Behälter hinein. Dort wird - nach dem Prinzip der Vogeltränke - sich nur ein relativ geringer Flüssigkeitsspiegel ergeben, der den Boden des Behälters auffüllt. In diesen - nur mit geringer Höhe vorhandenen - Flüssigkeitsspiegel taucht die vorher erwähnte Entnahmewalze ein, die federbelastet und reibschlüssig am Außenumfang der drehend angetriebenen Übertragungswalze anliegt und hierbei die Flüssigkeit auf den Außenumfang der Übertragungswalze überträgt.

Mit der Anordnung eines auswechselbaren Tanks, in dem die Flüssigkeit vor der Entnahme verschlossen aufbewahrt ist, besteht der Vorteil, dass wahlweise unterschiedliche Flüssigkeiten in dem Papierspender verwendet werden können und eine leichte Auswechselbarkeit gegeben ist. Der Flüssigkeitsaustausch kann durch Austausch entsprechender Tanks sehr schnell ausgeführt werden und die Tanks können als Vorrat im Haushalt gelagert werden, ohne dass Verdunstungsgefahr oder eine Beschädigung der darin gelagerten Flüssigkeit durch lange Lagerung und Luftzutritt besteht.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt aurcn eine Ausführung eines Papierspenders;
- Figur 2:: Schnitt gemäß der Linie D-D in Figur 4;
- Figur 3:: Seitenansicht in Pfeilrichtung III in Figur 4;
- Figur 4:: Schnitt gemäß der Linie A-A in Figur 1;
- Figur 5:: Schnitt gemäß der Linie B-B in Figur 1.

In Figur 1 ist allgemein dargestellt, dass ein Papierspender mit einem Gehäuse 5 an einer Wand 3 befestigt ist.

An mindestens einer Seite des Gehäuses 5 ist eine Seitenwand 6 angeordnet, auf der eine Welle 2 einseitig befestigt ist. Auf diese Welle 2 ist von der Seite her eine Papierrolle aufgeschoben, so dass die von der Papierrolle 1 abgezogene Papierbahn 7 in Pfeilrichtung 38 (siehe Figur 2) aus dem Papierspender nach vorne herausbefördert werden kann.

Das Gehäuse 5 kann nach oben hin durch einen Deckel 4 abgeschlossen werden. Im Innenraum des Gehäuses 5 ist ein Behälter 8 eingebaut, der einseitig nach oben offen ist und ansonsten ringsum geschlossene Seitenwände und eine geschlossene Bodenwand aufweist.

In den Innenraum des Behälters 8 wird von oben her ein (bevorzugt aus einem Kunststoffmaterial bestehender) Tank 10 aufgesetzt und mit seinem Boden 12 auf eine auf dem Boden des Behälters 8 angeordnete Hohlspitze 11 aufgedrückt.

Dadurch wird der hermetische Abschluss der Flüssigkeit 13 in dem Tank 10 aufgehoben und die Flüssigkeit rinnt über die Hohlspitze 11 nach dem Prinzip der Vogeltränke in den Innenraum des Behälters 8, auf dessen Boden sich ein Flüssigkeitsspiegel 9 bildet.

In den Behälter 8 und damit in den sich dort bildenden Flüssigkeitsspiegel 9 taucht eine Entnahmewalze 14 ein, die eine in radialer Richtung federbelastete Drehachse 15 aufweist. Damit wird sie in radialer Richtung auf eine gegenüberliegend angeordnete und drehend angetriebene Übertragungswalze 23 federn angedrückt.

Die Drehachse 15 liegt radial verschiebbar in einem Schlitz 17 eines Arms 16. Auf die eine Seite der Drehachse 15 wirkt hierbei eine Druckfeder 18, die sich mit ihrem anderen Ende an einem in Figur 1 dargestellten, armseitigen Federgehäuse 33 abstützt.

Auf diese Weise wird die Entnahmewalze 14 federbelastet (durch die Druckfeder 18) gegen den Außenumfang der drehend angetriebenen Übertragungswalze 23 gepresst.

Der Förderantrieb des Förderwerks erfolgt durch die Handbetätigung eines Hebels 26, an dessen vorderem freien Ende ein Griff 25 angeordnet ist.

Der Hebel 26 ist drehfest mit dem Drehlager 19 und damit auch drehfest mit jeweils einem Zahnrad 20 verbunden, wobei bevorzugt zwei voneinander beabstandete Zahnräder 20 auf zugeordnete Gegenzahnräder 31 wirken. Sofern zwei Zahnräder 20 vorhanden sind, sind diese drehfest über diese verbindende Achse 45 miteinander verbunden.

Der Hebel ist drehbar in dem Arm 16 gelagert, wobei der Arm 16 gleichzeitig auch das Drehlager 22 für die Lagerung der Übertragungswalze 23 bildet. Der Arm 16 ist ferner mit einer Hülse 28 verbunden, die beispielsweise an dem Arm 16 angeformt sein kann.

Die Hülse 28 greift in einen mehrfach sich erweiternden Schlitz 41 ein. Von einem oberen vertikalen Teil des Schlitzes 41 ausgehend sind darunter zwei zueinander höhenversetzte Aufnahmen 42, 43 für die Hülse 28 des Arms 16 ausgebildet.

Soweit die Hülse 28 im Bereich der Aufnahme 42 liegt, befindet sich der Hebel 26 in der in Figur 3 dargestellten Stellung. Damit ist die Übertragungswalze 23 von der Papierbahn 7, welche über die Gegendruckwalze 36 läuft, abgehoben. Wird der Hebel 26 mit dem Griff 25 in Pfeilrichtung 27 bewegt, legt sich die Hülse 28 am Arm 16 fest an die Kante 46 der Ausnehmung 43 als Gegenlager an. Gleichzeitig bewegt sich die Hülse 28 von der Aufnahme 42 in die tieferliegende Aufnahme 43 in der Seitenwand 6. Wegen des Höhenunterschiedes zwischen den beiden Ausnehmungen 42, 43 wird die Übertragungswalze 23 damit auf die Gegendruckwalze 36 zugestellt und legt sich (mit der Kraft des Hebelarms auf den Hebel 26) somit reib- und kraftschlüssig am Außenumfang der Gegendruckwalze und damit an der Oberseite der Papierbahn 7 an.

In Figur 2 ist der Hebel 26 in Pfeilrichtung 27 nach vorne verschwenkt. Mit der Verschwenkung des Hebels legt sich die Hülse 28 an der oberen Kante 46 der Aufnahme 43 reibschlüssig an und wird dort arretiert. Dadurch entsteht eine Gegenkraft und die Weiterverschwenkung des Hebels gegen dieses Gegenlager führt zu einer Verdrehung der Achse 45 und damit des Zahnrades 20, weil das Zahnrad 20 drehfest mit der Achse 45 verbunden ist.

Das Zahnrad 20 befindet sich im Verzahnungseingriff mit dem Gegenzahnrad 31, welches drehfest mit der Übertragungswalze 23 verbunden ist.

Damit wird das Zahnrad 20 in Pfeilrichtung 21 gedreht und nimmt hierdurch das Gegenzahnrad 31 in Pfeilrichtung 24 mit, welches die Übertragungswalze 23 drehend antreibt.

Damit wird die Papierbahn im Walzenspalt zwischen dem Außenumfang der Übertragungswalze 23 und der daran anliegenden Gegendruckwalze 36 in Pfeilrichtung 38 nach außen befördert.

Der Verschwenkweg des Hebels 26 kann so gewählt werden, dass bei jeder Schwenkbewegung beispielsweise 100 mm Papierbahn herausgefördert werden. Die in Figur 4 lediglich zur Hälfte dargestellte Konstruktion ist symmetrisch zur vertikalen Mittenlinie, sodass auf der gegenüberliegenden Seite genau die gleichen Könstruktionsteile vorhanden sind.

In einer bevorzugten Ausgestaltung ist auch in Figur 4 dargestellt, dass die Übertragungswalze 23 mehrteilig ausgebildet ist. Sie weist einen Kern 35 aus einem härteren Material und einen auf dem Kern aufsitzenden Mantel 34 aus einem weicheren Material auf. Auf diese Weise wird gewährleistet, dass die über die Entnahmewalze 14 entnommene Flüssigkeit gleichmäßig von dem Mantel 34 der Übertragungswalze 23 aufgenommen wird. Ferner wird durch eine elastisches Nachgeben des Mantels 34 auch bei möglicherweise verkantetem Förderwerk ein gleichmäßiges Beschichten oder Auftragen der Flüssigkeit auf der Papierbahn gewährleistet. Ebenso können aufgrund der elastischen Nachgiebigkeit des Mantels 34 Unebenheiten auf der Papierbahn ausgeglichen werden, so dass diese mit einem entsprechenden Flüssigkeitsauftrag gut und gleichmäßig beschichtet werden kann.

Wichtig ist, dass eine kontrollierte Flüssigkeitsübertragung zwischen der Entnahmewalze 14 und der daran reibschlüssig anschließenden Übertragungswalze 23 geschieht. Die Entnahmewalze 14 entnimmt nur eine relativ geringe Flüssigkeitsmenge, die jedoch gleichmäßig über den Außenumfang der Entnahmewalze 14 verteilt ist und überträgt diese mit einer bestimmten Dicke der Flüssigkeitsschicht auf den Außenumfang der Übertragungswalze 23, die damit dosiert beschichtet wird. Auf diese Weise wird die Übertragung einer zu großen Auftragsmenge auf die Papierbahn 7 verhindert, was zu einer unerwünscht großen Befeuchtung führen würde.

Das gesamte Förderwerk mit dem Hebel 26 und dem Arm 16 ist herausnehmbar aus dem Papierspender angeordnet. Zu diesem Zweck ist an beiden Seiten des doppelt vorhandenen Armes16 jeweils eine Gewindebohrung 40 angeordnet, in welche eine Schraube 39 eingreift, welche das gesamte Förderwerk an der Seitenwand 6 drehbar hält.

Durch Lösen der Schraube 39 kann somit das gesamte Förderwerk aus dem Papierspender nach oben herausgehoben werden.

Die Gegendruckrolle 36 ist im Übrigen in einer Drehachse 37 drehbar in der $eitenwand 6 gelagert.

Das Zahnrad 20 ist im Übrigen drehfest mit der Welle 30 verbunden, welche drehbar in der Hülse 28 angeordnet ist und mittels einer Schraube 29 drehfest mit dem Hebel 26 verbunden ist.

Die Übertragungswalze 23 ist drehbar auf einer Achse 47 gelagert, welche mit Hilfe einer Schraube 32 drehfest mit dem Arm 16 verbunden ist. Sie ist ferner drehfest mit dem Gegenzahnrad 31 verbunden und die beiden Teile sind drehbar in dem Arm 16 mittels einer Schraube 36 gelagert.

Wie die Figur 4 zeigt, ist die Übertragungswalze 23 unmittelbar drehfest mit dem Gegenzahnrad 31 verbunden.

Vorteil des erfindungsgemäßen Papierspenders ist, dass ein Austrocknen dadurch vermieden wird, dass nur ein geringer Flüssigkeitsspiegel in dem Behälter 8 vorgehalten wird, während der größte Teil der Flüssigkeit 13 in dem Tank 10 vor Verdunstung geschützt gelagert wird.

Besondere Vorteile ergeben sich dann, wenn als Flüssigkeit ein Öl verwendet wird, weil hierdurch im Wesentlichen die Reißfestigkeit der Papierbahn nicht beeinträchtigt wird.

Weiterer Vorteil des erfindungsgemäßen Papierspenders ist, dass man wahlweise trockenes und befeuchtetes Papier entnehmen kann und dass mit jeder Hebelbewegung eine bestimmte, definierte Papiermenge entnommen werden kann, die wahlweise befeuchtet oder trocken ist.

Ein derartiger Papierspender kann sowohl in Toilettenräumen aufgestellt werden, jedoch auch in Badezimmern, wo zum Beispiel befeuchtete Kosmetiktücher verwendet werden. Ebenso ist es möglich, einen solchen Papierspender in Babywickelstationen - auch in Fahrzeugen - anzuordnen, um über eine lange Zeit über befeuchtete Papiere verfügen zu können, ohne dass die Gefahr der Austrocknung besteht.

Das erfindungsgemäße, handbetätigte Förderwerk erbringt mehrere Vorteile gleichzeitig:
1. Mit der Hebelbewegung des Hebels 26 wird die Übertragungswalze 23 mit hoher Kraft auf die Gegendruckwalze 36 angepresst, so dass die im Walzenspalt dieser beiden Walzen befindliche Papierbahn mit hoher Andruckkraft erfasst wird.
2. Mit dieser Zustellbewegung wird auch gleichzeitig der Drehantrieb für die Übertragungswalze 23 bewerkstelligt.
3. Die Befeuchtung der Papierbahn erfolgt im Bereich der die Papierbahn antreibenden Übertragungswalze 23, so dass die Gefahr eines Reißens der Papierbahn vermindert oder ganz ausgeschlossen ist.

Es können mehrlagige oder einlagige Papierbahnen verwendet werden, insbesondere auch mehr- oder einlagiges Toilettenpapier.

Versuche haben gezeigt, dass selbst dünnes, einlagiges Toilettenpapier ohne weiteres gefördert werden kann, weil durch das erfindungsgemäße Förderwerk (Antrieb der Übertragungswalze 23), das unmittelbar reibschlüssig auf der Oberseite der Papierbahn aufsitzt, eine einwandfreie Förderung möglich ist, weil die Übertragungswalze gleichzeitig auch die Durchfeuchtung der Papierbahn übernimmt.

An der Papierbahn findet also kein örtlich voneinander getrenntes Anfeuchten und ein davon getrennter Transport der Papierbahn statt.

Es wird bevorzugt, wenn das Material des Gehäuses aus einem Kunststoffmaterial besteht, weil ein derartiges Gehäuse in Serienfertigung in hohen Stückzahlen mit geringen Kosten hergestellt werden kann.

Ein derartiger Papierspender ist also ohne weiteres geeignet, die herkömmlichen in Toilettenräumen befindlichen Papierspender zu ersetzen.

### Zeichnungslegende

- 1: Papierrolle
- 2: Welle
- 3: Wand
- 4: Deckel
- 5: Gehäuse
- 6: Seitenwand
- 7: Papierbahn
- 8: Behälter
- 9: Flüssigkeitsspiegel
- 10: Tank
- 11: Hohlspitze
- 12: Boden
- 13: Flüssigkeit
- 14: Entnahmewalze
- 15: Drehachse
- 16: Arm
- 17: Schlitz
- 18: Druckfeder
- 19: Drehachse
- 20: Zahnrad
- 21: Pfeilrichtung
- 22: Drehlager
- 23: Übertragungswalze
- 24: Pfeilrichtung
- 25: Griff
- 26: Hebel
- 27: Pfeilrichtung
- 28: Hülse
- 29: Schraube
- 30: Welle
- 31: Gegenzahnrad
- 32: Schraube
- 33: Federgehäuse
- 34: Mantel
- 35: Kern
- 36: Gegendruckwalze
- 37: Drehachse
- 38: Pfeilrichtung
- 39: Schraube
- 40: Gewindebohrung
- 41: Schlitz
- 42: Aufnahme
- 43: Aufnahme
- 44: Pfeilrichtung
- 45: Achse
- 46: Kante
- 47: Achse

## Patentansprüche

1. Papierspender für die wahlweise Abgabe von flüssigkeitsgetränktem oder trockenem Papier von einer Papierrolle (1) oder einer gefalteten Papierbahn aus einem Gehäuse (5), in dem ein mit Flüssigkeit (13) gefüllter Behälter (8) angeordnet ist, aus dem die Flüssigkeit (13) gegen die zu befeuchtende Papierbahn (7) der Papierrolle (1) oder der gefalteten Papierbahn gefördert wird, auf die ein Vorschubantrieb einwirkt, wobei der Papierspender ein handbetätigtes Förderwerk (23, 25, 26, 36) für den Förderantrieb der Papierbahn (7) aufweist und wobei die Flüssigkeit (13) von einer in das Flüssigkeitsbad unter den Flüssigkeitsspiegel (9) eintauchenden Entnahmewalze (14) auf ein an der Entnahmewalze (14) sich abwälzendes Übertragungsmittel (23) gefördert wird, welches sich an einer Seite an der einen Seite der Papierbahn (7) anlegt, während die Papierbahn (7) an der anderen Seite über eine Gegendruckrolle (36) läuft, welche dem Übertragungsmittel (23) gegenüberliegt, **dadurch gekennzeichnet, dass** das Übertragungsmittel (23) als Übertragungswalze (23) ausgebildet ist, welche in das Flüssigkeitsbad nicht unter den Flüssigkeitsspiegel (9) eintaucht.

2. Papierspender nach Anspruch 1, **dadurch gekennzeichnet, dass** die Übertragungswalze (23) gleichzeitig die Förderung der Papierbahn (7) ausführt.

3. Papierspender nach Anspruch 1 oder 2, **dadurch gekennzeichnet, dass** mit der Betätigung eines Hebels (26) des Förderwerks sowohl der Drehantrieb der Übertragungswalze (23) als auch gleichzeitig die Befeuchtung der Papierbahn (7) erfolgt.

4. Papierspender nach Anspruch 3, **dadurch gekennzeichnet, dass** die Schwenkbewegung des Hebels (26) der Fördervorrichtung über ein Zahnradgetriebe (20, 31) im Sinne eines Drehantriebes auf die Übertragungswalze (23) übertragen ist, dass die Übertragungswalze (23) gleichzeitig mit einer durch den Hebel (26) erzeugten Andruckkraft auf die Gegendruckwalze (36) aufgesetzt ist und dass die Papierbahn (7) durch den gebildeten Walzenspalt gefördert wird.

5. Papierspender nach einem der Ansprüche 1 bis 4, **dadurch gekennzeichnet, dass** die in die Flüssigkeit (13) mindestens teilweise eintauchende Entnahmewalze (14) federbelastet und reibschlüssig am Außenumfang der Übertragungswalze (23) anliegt.

## Claims

1. Paper dispenser for the selective distribution of saturated or dry paper from a paper roll (1) or a folded paper sheet from a housing (5), in which a container (8) filled with a liquid (13) is arranged, from which container the liquid (13) is conveyed against the paper sheet (7) of the paper roll (1), or the folded paper sheet (7), which is to be moistened and which is acted on by a feed drive, the paper dispenser having a hand-operated conveyor apparatus (23, 25, 26, 36) for driving the conveyance of the paper sheet (7), and the liquid (13) being conveyed from an extraction cylinder (14), which is submerged in the liquid bath below the liquid level (9), onto a transfer means (23), which rolls on the extraction cylinder (14) and one side of which contacts one side of the paper sheet (7), whilst the other side of the paper sheet (7) runs over a counter pressure roller (36) which lies opposite the transfer means (23), **characterised in that** the transfer means (23) is formed as a transfer cylinder (23), which is submerged in the liquid bath below the liquid level (9).

2. Paper dispenser according to claim 1, **characterised in that** the transfer cylinder (23) simultaneously carries out the conveyance of the paper sheet (7).

3. Paper dispenser according to either claim 1 or claim 2, **characterised in that** when a lever (26) on the conveyor apparatus is actuated, the transfer cylinder (23) is driven in rotation and the paper sheet (7) is simultaneously moistened.

4. Paper dispenser according to claim 3, **characterised in that** the pivoting movement of the lever (26) of the conveyor device is transferred via a toothed gearing (20, 31), in the sense of a rotary drive, to the transfer cylinder (23), **in that** the transfer cylinder (23) is simultaneously positioned on the counter pressure cylinder (36) with pressure produced by the lever (26), and **in that** the paper sheet (7) is conveyed through the cylinder gap which is formed.

5. Paper dispenser according to any one of claims 1 to 4, **characterised in that** the extraction cylinder (14), which is submerged at least in part in the liquid (13), contacts the outer circumference of the transfer cylinder (23) in a spring-loaded and frictionally engaged manner.

## Revendications

1. Distributeur de papier pour délivrer sélectivement du papier imprégné de liquide ou du papier sec à partir d'un rouleau de papier (1) ou d'une bande de papier pliée sortant d'un boîtier (5) dans lequel est disposé un récipient (8) qui est rempli de liquide (13) et à partir duquel le liquide (13) est amené vers la bande de papier à humidifier (7) du rouleau de papier (1) ou de la bande de papier pliée sur lequel ou sur laquelle agit un entraînement d'avance, étant précisé que le distributeur de papier comporte un mécanisme de transport (23, 25, 26, 36) à actionnement manuel, pour l'entraînement de la bande de papier (7), et que le liquide (13), à partir d'un cylindre d'extraction (14) plongeant dans le bain de liquide sous le niveau de liquide (9), est amené sur un moyen de transfert (23) qui roule sur le cylindre d'extraction (14) et qui s'applique, d'un côté, contre une face de la bande de papier (7) tandis que la bande de papier (7) passe avec son autre face sur un rouleau presseur opposé (36) placé en face du moyen de transfert (23), **caractérisé en ce que** le moyen de transfert (23) est conçu comme un cylindre de transfert (23) qui plonge dans le bain de liquide mais pas sous le niveau de liquide (9).

2. Distributeur de papier selon la revendication 1, **caractérisé en ce que** le cylindre de transfert (23) réalise en même temps le transport de la bande de papier (7).

3. Distributeur de papier selon la revendication 1 ou 2, **caractérisé en ce que** l'actionnement d'un levier (26) du mécanisme de transport provoque à la fois l'entraînement en rotation du cylindre de transfert (23), et en même temps l'humidification de la bande de papier (7).

4. Distributeur de papier selon la revendication 3, **caractérisé en ce que** le mouvement pivotant du levier (26) du dispositif de transport est transmis par l'intermédiaire d'un engrenage (20, 31), dans le sens d'un entraînement en rotation, au cylindre de transfert (23), et **en ce que** le cylindre de transfert (23) est en même temps appliqué sur le cylindre presseur opposé (36) avec une force de pression produite par le levier (26), et **en ce que** la bande de papier (7) passe à travers l'interstice formé entre les cylindres.

5. Distributeur de papier selon l'une des revendications 1 à 4, **caractérisé en ce que** le cylindre d'extraction (14), qui plonge au moins en partie dans le liquide (13), est appliqué contre la circonférence extérieure du cylindre de transfert (23) grâce à une contrainte élastique et par friction.
